# EUROPÄISCHE PATENTSCHRIFT

(11) **EP 0 522 549 B1**
(45) Veröffentlichungstag und Bekanntmachung des Hinweises auf die Patenterteilung: **25.09.1996**
(21) Anmeldenummer: 92111652.1
(22) Anmeldetag: 09.07.1992
(51) Int. Cl.: E04B 2/28

(54) **Mauerstein**
Building-block
Bloc de construction

(30) Priorität: 11.07.1991 DE 4122917
(43) Veröffentlichungstag der Anmeldung: 13.01.1993
(73) Patentinhaber: Ziegel-Kontor Ulm GmbH, D-89073 Ulm (DE)
(72) Erfinder: Heigl, Reinhold, 89584 Ehingen (DE)
(74) Vertreter: Patentanwälte Eisele, Otten & Roth

(56) Entgegenhaltungen:
- EP-A- 0 135 972
- WO-A-90/13716
- CH-A- 252 312
- FR-A- 2 190 998
- US-A- 3 696 576
- US-A- 4 295 313
- US-A- 4 319 440

## Beschreibung

Die Erfindung betrifft einen Hochlochziegel mit einer Vielzahl von über die Ziegelhöhe durchgehenden feinen Kanälen, und mit Vertikalnuten und -federn an den Stoßflächen zum mörtelfreien Stoßen.

Im Zuge der steigenden Anforderungen an die Wärme- und Schalldämmung der Außenwände von Gebäuden wird auch vom Mauerwerk selbst eine immer höhere Wärme- und Schalldämmfähigkeit erwartet. Während die Stoßfugen schon vielfach nicht mehr vermörtelt werden, um die durch die Mörtelschicht gebildete Kältebrücke auszuschließen, werden doch die Lagerflächen normalerweise vermörtelt oder verklebt.

Der Erfindung liegt die Aufgabe zugrunde, die Wärmeleitfähigkeit von Mauersteinen vor allem im Bereich der Lagerflächen zu verringern und den Schallschutz zu verbessern.

Diese Aufgabe wird erfindungsgemäß dadurch gelöst, daß an beiden in verlegter Position horizontalen Oberflächen in gleichen Abständen von den Längskanten wenigstens eine Längsnut vorgesehen ist, wodurch in Verbindung mit den feinen Kanälen im Bereich der mörtelfreien Längsnut eine über die gesamte Wandfläche durchgehende vertikale Luftschicht gebildet wird.

Dabei liegt die Längsnut in der oberen Fläche eines Mauersteins der Längsnut in der unteren Fläche des daraufgesetzten Steines spiegelbildlich gegenüber und beide Nuten zusammen bilden einen über die ganze Länge der Mauer verlaufenden Längskanal. Diese Längskanäle bilden einmal eine wirksame Sperre für den Wärmedurchgang, denn sie teilen die horizontalen Mörtelschichten in einen inneren und einen äußeren streifenförmigen Bereich bzw. in mehrere Bereiche, wenn mehrere Längsnuten bzw. -kanäle nebeneinander vorgesehen sind.

Außer der besseren Schall- bzw. Wärmedämmwirkung haben die im Mauerwerk gebildeten Längskanäle zwei weitere Vorteile. Zum einen können sie als Installationskanäle für z. B. elektrische Kabel, Leitungs- oder Wasserrohre verwendet werden. Zum anderen erleichtern sie den Transport insofern, als auf die üblichen Paletten verzichtet werden kann, weil bei einem quer umreiften Steinpaket die Gabelzinken des Hubstaplers in die unteren Längsnuten eingreifen können. Gegebenenfalls kann der Hubstapler mit einer speziellen Gabel mit mehr als zwei Zinken ausgestattet werden.

Der Nutenquerschnitt ist im Hinblick auf die Wärmedämmfunktion an sich beliebig. Als Lüftungs- oder Installationskanal ist jedoch ein rundlicher Querschnitt vorzuziehen. Für die Transportzwecke ist der Nutenquerschnitt vorzugsweise rechteckig und zwar doppelt so breit wie tief, so daß sich beim Versetzen der Mauersteine quadratische Kanäle ergeben.

Es ist ferner zweckmäßig, die Längsnuten bezogen auf die Steinbreite außermittig anzuordnen, und zwar näher an der Gebäudeaußenseite, um so die Isolierzone weiter nach außen zu verlagern. Bei Ziegeln oder anderen verhältnismäßig weichen Mauersteinen empfiehlt es sich, mit der Breite der Längsnuten nicht über 30 % der gesamten Steinbreite hinauszugehen. Praktisch anzustrebende Werte liegen bei 15 % bis 30 % der Steinbreite.

Durch den horizontal verlaufenden, mit Luft gefüllten Längskanal wird nicht nur der Wärmestrom von innen nach außen unterbrochen, sondern auch in Verbindung mit der vertikalen Lochanordnung im Ziegel eine über die gesamte Wandfläche zumindest geschoßhohe vertikale Luftschicht gebildet, weil die feinen vertikalen Kanäle im Ziegel - im Nutbereich - nicht durch Kleber oder Mörtel verstopft sind. Somit kann ähnlich wie bei der zweischaligen Bauweise ein geschoß- oder sogar gebäudehoher Luftaustausch stattfinden, sofern der Deckenbereich entsprechend ausgebildet ist.

Andererseits können die Längsnuten aber auch mit einem gegenüber dem Baustein selbst unterschiedlichen Werkstoff ausgefüllt sein. Zur besseren Wärmedämmung empfiehlt sich hier ein Dämmstoff wie etwa Styropor oder ein faseriger Werkstoff. Die Füllung der Längsnuten kann sowohl in Höhenrichtung als auch, bei mehreren nebeneinanderliegenden Nuten, in Querrichtung abwechseln.

Ausführungsbeispiele der Erfindung werden nachfolgend anhand der Zeichnungen erläutert. Im einzelnen zeigen
- Fig. 1: eine perspektivische Darstellung von vier im Verband versetzten Ziegeln,
- Fig. 2 bis 5: schematische Querschnitte von verschiedenen Niedrigenergie-Ziegeln im Maßstab 1:5, wobei an jeder Lagerfläche eine Rechtecknut vorgesehen ist, und
- Fig. 6 bis 8: Teilquerschnitte von je zwei aufeinandergesetzten Mauersteinen mit anderen Nutformen.

Die vier in Fig. 1 dargestellten Mauerziegel 1 - 4 sind im Halbverband in zwei Lagen versetzt. Zur Vereinfachung der Darstellung ist die sogenannte Rhombuslochung nicht gezeigt. Darunter wird eine Vielzahl querschnittlich rhombusförmiger Vertikalkanäle (Hochlöcher) verstanden. An den Stoßflächen sind zum mörtelfreien Stoßen je sechs Nuten 5 und Federn 6 angeordnet. Das wesentliche Merkmal dieser Steine ist jedoch je eine rechteckige Längsnut an der Ober- und Unterseite. Diese Längsnuten liegen genau übereinander, so daß die obere Nut des jeweiligen unteren Steins mit der unteren Nut des darübergesetzten Steins einen Längskanal 7 bildet, der eine höhere Wärmedämmung des Mauerwerks ergibt und vor allem als Installationskanal verwendet werden kann.

In den Figuren 2 bis 5 sind ähnliche Querschnittsbeispiele solcher Mauersteine dargestellt. Zur Orientierung sind in Fig. 2 die Seitenflächen mit 8 und die Lagerflächen mit 9 bezeichnet. Die Längsnuten 10 und 11 sind in diesen Beispielen doppelt so breit wie tief. Diese Darstellungen im Maßstab 1:5 zeigen in den Figuren 2 und 3 Mauersteine von 300 mm Breite und in den Figuren 4 und 5 solche von 365 mm Breite und jeweils 238 mm Höhe.

Die Steine nach Fig. 6 haben ausgerundete Längsnuten, die sich zu einem querschnittlich linsenförmigen Längskanal 12 ergänzen. Gemäß Fig. 7 sind zwei quadratische Längskanäle 13 und 14 nebeneinander angeordnet, wobei der Abstand zwischen den Kanälen und die Abstände vom Kanal zur Seitenfläche untereinander gleich sind. In dem Beispiel nach Fig. 8 haben die Mauersteine mittig angeordnete breite und niedrige Längsnuten, die sich zu einem flachrechteckigen Längskanal 15 ergänzen.
1 Mauerziegel
2 Mauerziegel
3 Mauerziegel
4 Mauerziegel
5 Nut
6 Feder
7 Längskanal
8 Seitenfläche
9 Lagerfläche
10 Längsnut
11 Längsnut
12 Längsnut
13 Längsnut
14 Längsnut
15 Längsnut

## Patentansprüche

1. Hochlochziegel mit einer Vielzahl von über die Ziegelhöhe durchgehenden feinen Kanälen und mit Vertikalnuten und -federn an den Stoßflächen zum mörtelfreien Stoßen, dadurch gekennzeichnet, daß an beiden in verlegter Position horizontalen Oberflächen (9) in gleichen Abständen von den Längskanten wenigstens eine Längsnut (10, 11) vorgesehen ist, wodurch in Verbindung mit den feinen Kanälen im Bereich der mörtelfreien Längsnut eine über die gesamte Wandfläche durchgehende vertikale Luftschicht gebildet wird.

2. Hochlochziegel nach Anspruch 1, dadurch gekennzeichnet, daß die Längsnuten (10, 11) einen Rechteckquerschnitt haben.

3. Hochlochziegel nach Anspruch 2, dadurch gekennzeichnet, daß die Längsnuten (10, 11) doppelt so breit wie tief sind.

4. Hochlochziegel nach Anspruch 1, dadurch gekennzeichnet, daß die Längsnuten (10, 11) außermittig, vorzugsweise näher an der Außenfläche, angeordnet sind.

5. Hochlochziegel nach Anspruch 1, dadurch gekennzeichnet, daß die Längsnuten (10, 11) mit einem Dämmstoff verfüllt sind.

## Claims

1. Vertically perforated brick with a plurality of fine channels passing through the height of the brick and with vertical grooves and tongues on the contact surfaces for mortar-free joining, characterised in that at least one longitudinal groove (10, 11) is provided on both horizontal surfaces (9) in laid position at equal distances from the longitudinal edges, whereby in conjunction with the fine channels in the region of the mortar-free longitudinal groove a vertical layer of air is formed passing through the entire wall surface.

2. Vertically perforated brick according to claim 1, characterised in that the longitudinal grooves (10, 11) have a rectangular cross section.

3. Vertically perforated brick according to claim 2, characterised in that the longitudinal grooves (10, 11) are twice as wide as they are deep.

4. Vertically perforated brick according to claim 1, characterised in that the longitudinal grooves (10,11) are arranged off-centre, preferably closer to the outside surface.

5. Vertically perforated brick according to claim 1, characterised in that the longitudinal grooves (10,11) are filled with a insulating material.

## Revendications

1. Brique perforée, comportant une pluralité de fins canaux continus sur la hauteur de la brique et des rainures et languettes verticales sur les surfaces d'aboutement pour un aboutement sans mortier,
caractérisée en ce que, sur les deux surfaces horizontales en position décalée (9), aux mêmes écartements des bords longitudinaux, il est prévu au moins une gorge longitudinale (10,11), grâce à quoi, en liaison avec les fins canaux, dans la zone de la gorge longitudinale sans mortier, il est formé une couche d'air verticale continue sur toute la surface de paroi.

2. Brique selon la revendication 1,
caractérisée en ce que les gorges longitudinales (10,11) présentent une section transversale rectangulaire.

3. Brique perforée selon la revendication 2,
caractérisée en ce que les gorges longitudinales (10,11) présentent une largeur double par rapport à leur profondeur.

4. Brique perforée selon la revendication 1,
caractérisée en ce que les gorges longitudinales (10,11) sont agencées de façon décentrée, avantageusement plus proches de la surface externe.

5. Brique perforée selon la revendication 1,
caractérisée en ce que les gorges longitudinales (10,11) sont remplies d'un matériau isolant.
